# EUROPÄISCHE PATENTSCHRIFT

(11) **EP 2 127 626 B1**
(45) Veröffentlichungstag und Bekanntmachung des Hinweises auf die Patenterteilung: **18.01.2012**
(21) Anmeldenummer: 09161539.3
(22) Anmeldetag: 29.05.2009
(51) Int. Cl.: A61H 1/00, A63B 21/00, A63B 21/055, A63B 21/008, A61H 23/02

(54) **Trainingsgerät mit wenigstens zwei bewegungsverkoppelten oder bewegungsverkoppelbaren Greifelementen**
Training device with at least two motion-coupled or motion-coupled gripping elements
Appareil d'entraînement doté d'au moins deux éléments de prise couplés aux mouvements ou pouvant être couplés aux mouvements

(30) Priorität: 18.09.2008 DE 202008012420 U; 30.05.2008 WO PCT/EP2008/004317
(43) Veröffentlichungstag der Anmeldung: 02.12.2009
(73) Patentinhaber: Wilhelm, Christian, 86865 Oberneufnach (DE)
(72) Erfinder: Wilhelm, Christian, 86865 Oberneufnach (DE)
(74) Vertreter: Jordan, Volker Otto Wilhelm

(56) Entgegenhaltungen:
- EP-A- 1 555 006
- DE-A1- 10 347 542
- US-A1- 2004 067 833
- US-A1- 2006 046 911
- US-A1- 2007 100 260

## Beschreibung

Die Erfindung betrifft nach einer Sichtweise ein Trainingsgerät für die Stimulation und das Training des Bewegungsapparats einer Person, umfassend eine die Person tragende, bezüglich eines Wippenständers schwenkbare Wippe sowie eine Antriebsanordnung mit wenigstens einem Motor und vorzugsweise einem wenigstens ein Getriebeelement aufweisenden Getriebe zum Schwenkantreiben der Wippe.

Trainingsgeräte mit einer schwenkbaren Wippe sind in verschiedenen Ausführungsformen beispielsweise aus der EP 1 683 505 A1, der WO 2007/124917 A2, der DE 20 2006 012 056 U1 und der EP 0 929 284 B1 bekannt. Derartige Trainingsgeräte mit einer schwenkantreibbaren Wippe haben sich hinsichtlich der Trainingswirkung gegenüber Trainingsgeräten mit einer vibrationsantreibbaren Vibrationsplatte als überlegen herausgestellt,

Es hat sich gezeigt, dass es wünschenswert ist, in die Stimulation und das Training stärker den Oberkörper einzubeziehen, um zusätzliche, sich primär auf den Oberkörper beziehende Trainingseinheiten vermeiden zu können.

Die bisher unveröffentlichte deutsche Gebrauchsmusteranmeldung DE 20 2007 014 078.9 schlägt daher für eine Wippe der eingangs genannten Art vor, ein von der Person ergreifbares bewegliches Greifelement vorzusehen, welches durch die Person gegen die wirkende Schwerkraft abstützbar oder/und über welches eine Verbindungsanordnung in Spannung, insbesondere Zugspannung, versetzbar ist.

Die Verbindungsanordnung kann dabei zum Beispiel ein Zugseil sein, dessen eines Ende fest mit einem stationären Haltebereich an der Wippe oder mit dem Untergrund verbunden ist, und an dessen anderem Ende das Greifelement angeordnet ist. Diese Anordnung hat zur Folge, dass die trainierende Person zwar eine gewisse Kraft aufbringen muss, um das Greifelement gegen die Schwerkraft abzustützen bzw. das flexible Zugseil zu spannen, jedoch bleibt der Oberkörper der trainierenden Person dabei relativ unbeweglich. Im Hinblick auf eine effizientere Stimulation des Oberkörpers ist es jedoch zu bevorzugen, wenn sich die trainierende Person mit ihrem Oberkörper stärker bewegt.

Die DE 20 2007 014 078.9 sieht zudem vor, die Verbindungsanordnung, d.h. zum Beispiel das Zugseil, mit der Wippe bewegungszuverkoppeln. Somit werden die der Wippe durch den Motor erteilten Zwangsbewegungen über die Verbindungsanordnung auf das Greifelement übertragen. Der Oberkörper der trainierenden Person wird somit stärker stimuliert als im oben genannten Fall, in dem die Verbindungsanordnung nicht mit der Wippe bewegungsverkoppelt ist.

Nachteilig ist jedoch auch hierbei, dass der dem Greifelement erteilte Bewegungshub nur eine sehr geringe Amplitude aufweist, die maximal einer Hubamplitude des äußeren Endes der Wippe entspricht. Der Trainingseffekt für den Oberkörper ist daher sehr begrenzt.

Ferner ist anzumerken, dass die Bewegungsfrequenz des Greifelements von der Anregungsfrequenz der Wippe abhängt und nicht unabhängig davon gewählt werden kann. In der Regel macht das Greifelement somit zu der Bewegung der Wippe genau gegenläufige oder genau mitläufige Schwenkbewegungen. Im Hinblick auf variablere Trainingsmöglichkeiten kann hier unter Umständen aber eine größere Variabilität wünschenswert sein.

Der Offenbarungsgehalt der DE 20 2007 014 078.9 und der Offenbarungsgehalt der die Priorität dieser Gebrauchsmusteranmeldung beanspruchenden PCT-Anmeldung PCT/EP2008/004317 wird durch Bezugnahme in den Offenbarungsgehalt der vorliegenden Anmeldung einbezogen.

Ein Trainingsgerät der eingangs angesprochenen Art mit einer bezüglich einem Wippenständer schwenkbaren Wippe ist auch aus US 2007/0100260 A1 bekannt. Ausweislich Fig. 5c kann die Wippe mit Seilen ausgestattet sein, damit der auf der Wippe stehende Benutzer leichter die Balance halten kann.

Aus der US 2004/0067833 A1 ist es bekannt, verschiedene Trainingsgeräte mit einem Vibrationsantrieb auszustatten. Fig. 7 zeigt ein "Cross-Country-Ski-Trainer"-Trainingsgerät, in dessen Basis ein linearer Vibrationsantrieb eingebaut sein soll, um die Fußplatten der Skier vibrationsmäßig anzuregen. Nach Fig. 7 ist das Trainingsgerät auch mit einer Zugseilvorrichtung an einer Art Haltegalgen ausgeführt, die mit einem Drehvibrationsantrieb ausgestattet werden kann. Ferner wird vorgeschlagen, einen Drehvibrationsantrieb in den Ski-Bewegungsmechanismus zu integrieren.

Aus EP 1 555 066 A1 ist ein Trainingsgerät mit einer bezüglich einer Basis vibrierbaren Vibrationsplatte bekannt, bei der mindestens ein, beispielsweise zwei Bänder mit der Vibrationsplatte verbunden und über eine (jeweilige) an einem Haltegriff angeordnete Umlenkrolle geführt sind.

DE 103 47 542 A1 offenbart ein Trainingsgerät mit einer als eine Art Bremse für eine Zugseilanordnung dienenden hydraulischen Zylinder-KolbenEinrichtung.

Nach einer anderen Sichtweise betrifft die Erfindung ein Trainingsgerät nach dem Oberbegriff von Anspruch 1, wie es aus der US 2006/0046911 A1 bekannt ist.

Das bekannte Trainingsgerät weist eine Basis auf, auf der der Benutzer steht und durch die ein zwischen zwei Handgriffen vom Benutzer gespanntes Zugelement geführt ist, so dass der Benutzer abwechselnd am einen bzw. anderen Seilende mittels des jeweiligen Handgriffs ziehen kann und mittels des jeweils anderen Griffs eine Widerstandskraft gegen die Zugseilbewegung ausüben kann. Eine andere Ausführungsform arbeitet mit zwei gesonderten Seilen, die aber über eine Wickelspulen-Zahnradanordnung miteinander bewegungsverkoppelt sind.

Es ist daher Aufgabe der Erfindung, in das Training mit dem Trainingsgerät den Oberkörper noch wesentlich stärker und damit effizienter einzubeziehen und insgesamt der trainierenden Person mehr Variabilität bei ihren Trainingsmethoden zu ermöglichen.

Zur Lösung dieser Aufgabe wird ein Trainingsgerät mit den Merkmalen des Anspruchs 1 bereitgestellt.

Durch die erfindungsgemäße Ausführung des Trainingsgeräts mit den beiden Greifelementen an den beiden Zugelementabschnitten ist es möglich, während des Trainierens mit dem Trainingsgerät den Trainingseffekt aufgrund der Schwenkbewegung der Wippe unterstützende und auf andere Körperpartien ausdehnende Armbewegungen durchzuführen, die beispielsweise ähnlich wie Armbewegungen beim Nordic Walking oder Trainieren mit einem so genannten Cross- oder Ellipsen-Trainer sind und vorzugsweise gegen durch Muskelkraft zu überwindende merkliche Gegenkräfte erfolgen. Es kann sich auch um Armbewegungen handeln, wie sie beispielsweise bei Übungen mit so genannten Thera-Bändern auftreten oder auftreten können.

Greifelement im Sinne der Erfindung kann auch ein freies Zugelementende sein. Vor allem wird aber daran gedacht, dass ein spezieller Handgriff, möglichst ergonomisch geformt, eine kurze Greifstange oder dergleichen vorgesehen ist, und zwar jeweils gesondert für beide Zugelementabschnitte. Es soll aber auch nicht ausgeschlossen sein, dass als Greifelement im angesprochenen Sinne ein Greifabschnitt einer durchgehenden, an beiden Zugelementen angebundenen Greifstange fungiert, die beide Zugelementabschnitte insoweit also ein gemeinsames Greifelement, nämlich die durchgehende Greifstange, aufweist. Die vorstehend angesprochenen Armbewegungen normalerweise größerer Bewegungsamplitude werden in der Regel aber gesonderte Greifelemente für die beiden Zugelementabschnitte erfordern.

Anzumerken ist, dass die Gegenläufigkeit der Armbewegungen durch technische Mittel des Trainingsgeräts erzwungen sein kann oder auch nur durch technische Mittel des Trainingsgeräts ermöglicht sein kann, so dass auch andere, nicht-gegenläufige Armbewegungen möglich wären. Letzteres ist allerdings trainingsphysiologisch in der Regel weniger bevorzugt, so dass vor allem an gegenläufige Armbewegungen gedacht wird, die vorzugsweise durch entsprechende Ausgestaltung des Trainingsgeräts erzwungen werden.

Falls die trainierende Person dies bevorzugt, hat sie auf jeden Fall die Freiheit, die Frequenz, mit der sie abwechselnd an den Greifelementen zieht, selbst bestimmen zu können. Auch kann sie die Hubamplitude der Greifelemente, zumindest innerhalb gewisser Grenzen, selbst bestimmen, je nachdem, wie weit sie abwechselnd an den Greifelementen zieht. Somit erhält die trainierende Person eine von der Taktfrequenz und Hubhöhe der Wippe unabhängige Möglichkeit, ihren Oberkörper zeitgleich zum Beinbreich zu trainieren.

Erfindungsgemäß ist vorgesehen, dass das wenigstens eine Zugelement mit der Wippe derart gekoppelt oder koppelbar ist, dass die Schwenkbewegung der Wippe auf den ersten und den zweiten Zugelementabschnitt wirkende Bewegungsimpulse im Sinne einer abwechselnden Verkürzung und Verlängerung der Zugelementabschnitte, insbesondere Verlängerung unter der Wirkung einer von der Person auf das betreffende Greifelement ausgeübten Zugkraft, induziert, die den auf den Armbewegungen beruhenden gegenläufigen Verkürzungen und Verlängerungen überlagert sind. Bei den Bewegungsimpulsen bzw. den hieraus resultierenden abwechselnden, etwa impuls- oder vibrationsartigen Verkürzungen und Verlängerungen der Zugelementabschnitte kann es sich um die gegenläufigen Bewegungshübe in Folge der Schwenkbewegung der Wippe nach einer vorangehend behandelten Ausgestaltung des erfindungsgemäßen Trainingsgeräts handeln.

Es wird vor allem daran gedacht, dass das Trainingsgerät dafür ausgeführt ist, dass die auf den Armbewegungen beruhenden gegenläufigen Verkürzungen und Verlängerungen der Zugelementabschnitte wesentlich größer sind als Verkürzungen und Verlängerungen der Zugelementabschnitte, die durch die durch die Schwenkbewegung der Wippe induzierte Bewegungsimpulse auftreten.

Vorzugsweise wirken die Bewegungsimpulse im Sinne einer abwechselnden gegenläufigen Verkürzung und Verlängerung der Zugelementabschnitte. Es wird also vorgeschlagen, dass die Schwenkbewegung der Wippe auf den ersten und den zweiten Zugelementabschnitt wirkende Bewegungsimpulse im Sinne einer abwechselnden gegenläufigen Verkürzung und Verlängerung der Zugelementabschnitte, insbesondere Verlängung unter der Wirkung einer von der Person auf das betreffende Greifelement ausgeübten Zugkraft, induziert.

Man kann zweckmäßig vorsehen, dass der erste und der zweite Zugelementabschnitt zu gesonderten Zugelementen gehören.

Allgemein wird vorgeschlagen, dass der erste Zugelementabschnitt und der zweite Zugelementabschnitt bzw. die gesonderten Zugelemente mittels einer mechanischen oder/und hydraulischen oder/und pneumatischen Koppelanordnung derart bewegungsverkoppelt oder bewegungsverkoppelbar sind, dass eine Verlängerung des einen Zugelementabschnitts zwingend von einer entsprechenden Verkürzung des anderen Zugelementabschnitts begleitet ist.

Eine besonders zweckmäßige und mechanisch einfache Ausgestaltung des Trainingsgeräts zeichnet sich dadurch aus, dass der erste und der zweite Zugelementabschnitt zu einem gemeinsamen durchgehenden Zugelement gehören, welches über wenigstens eine Umlenk- oder Führungsanordnung des Trainingsgeräts derart geführt ist, so dass eine Verlängerung des einen Zugelementabschnitts zwingend von einer entsprechenden Verkürzung des anderen Zugelementabschnitts begleitet ist. Die Umlenk- oder Führungsanordnung kann als mechanische Koppelanordnung im Sinne der vorangehend angesprochenen Ausgestaltung angesehen werden.

Sieht man vor, dass wenigstens ein Umlenk- oder Führungselement der Umlenk- oder Führungsanordnung relativ zu anderen Umlenk- oder Führungselementen verstellbar ist, kann man eine einfache Verstellbarkeit der Längen der beiden Zugelementabschnitte ermöglichen.

Weiterbildend wird vorgeschlagen, dass ein die beiden Zugelementabschnitte verbindender mittlerer Zugelementabschnitt über wenigstens ein diesem zugeordnetes Umlenk- oder Führungselement der Umlenk- oder Führungsanordnung geführt ist.

Eine gemeinsame Verstellbarkeit der mittleren Längen der beiden Zugelementabschnitte kann mittels einer Verstellbarkeit des Umlenk- oder Führungselements, uber welches der mittlere Zugelemehntabschnitt läuft, realisiert werden.

Zur Bewegungsverkopplung mit der Wippe bzw. zur Erteilung der Bewegungsimpulses durch die Wippe kann vorteilhaft eine einfache mechanische Wechselwirkung zwischen der Wippe und dem wenigstens einen Zugelement vorgesehen sein. Es wird beispielsweise daran gedacht, dass das Zugelement bzw. das jeweilige Zugelement über wenigstens ein an der Wippe angeordnetes, die Wippbewegung mitmachendes Umlenk- oder Führungselement wenigstens einer/der Umlenk- oder Führungsanordnung des Trainingsgeräts geführt ist, um die Greifelemente mit der Wippe bewegungszuverkoppeln oder/und die Bewegungsimpulse im Sinne einer abwechselnden Verkürzung und Verlängerung der Zugelementabschnitte auf Grundlage der Wippbewegung bzw. Vibrationsbewegung zu induzieren. Es ist nicht zwingend, aber vorteilhaft, wenn in Zuordnung zu jedem der beiden Zugelementabschnitte jeweils wenigstens ein Umlenk- oder Führungselement an der Wippe oder der Vibrationsplatte angeordnet ist.

Eine besonders vorteilhafte Ausgestaltung des Trainingsgeräts ist in Anspruch 10 angegeben.

Es wurde schon kurz die Möglichkeit angesprochen, dass der erste und der zweite Zugelementabschnitt zu einem gemeinsamen durchgehenden Zugelement gehören. Dabei kann im Falle der entsprechenden, im Anspruch 10 angesprochenen Ausgestaltung eine Wechselwirkung des mittleren Zugelementabschnitts mit dem diesem zugeordneten Umlenk- oder Führungselement die Gegenkraft erzeugen.

In diesem Zusammenhang wird daran gedacht, dass die Gegenkraft auf Reibung zwischen einer Umlenk- oder Führungsfläche des Umlenk- oder Führungselement und dem mittleren Zuglementabschnitt oder/und auf einer auf eine Umlenkrolle des Umlenk- oder Führungselement wirkenden Bremskraft beruht.

Allgemein kann im Falle einer mechanischen, hydraulischen oder pneumatischen Koppelanordnung die Gegenkraft durch die mechanische bzw. hydraulische bzw. pneumatische Koppelanordnung selbst bereitgestellt werden, wobei diese vorzugsweise mechanische, hydraulische oder pneumatische Mittel zum Einstellen der Gegenkraft aufweist.

Für den Fall, dass der erste und der zweite Zugelementabschnitt zu dem gemeinsamen durchgehenden Zugelement gehören, wird speziell vorgeschlagen, dass die Gegenkraft zumindest so groß ist, dass die durch die Schenkbewegung der Wippe induzierten Bewegungsimpulse Verkürzungen und Verlängerungen der Zugelementabschnitte hervorrufen, die ohne gegenläufige Armbewegungen durch Änderungen der Zugelementlage in der wenigstens einen Umlenk- oder Führungsanordnung nicht ausgleichbar sind.

Zweckmäßig kann man vorsehen, dass eine jeweilige mittlere Länge für den ersten und den zweiten Zugelementabschnitt einstellbar ist, vorzugsweise zwingend gemeinsam für beide Zugelementabschnitte, oder/und dass die Gesamtlänge des ersten und des zweiten Zugelementabschnitts einstellbar ist. Beispielsweise kann eine manuelle oder elektromotorische Verstellung wenigstens eines Zugelement-Anlenkpunktes bzw. Zugelement-Umlenk-oder Führungselements vorgesehen sein, um diese Einstellungsmöglichkeit zu geben. Allgemein wird daran gedacht, dass die angesprochene mechanische oder/und hydraulische Koppelanordnung dafür ausgeführt ist, die mittleren Längen der Zugelementabschnitte einzustellen.

In dem Fall, dass der erste Zugelementabschnitt und der zweite Zugelementabschnitt bzw. die gesonderten Zugelemente mittels einer hydraulischen Koppelanordnung miteinander bewegungsverkoppelt sind, ist es sehr vorteilhaft, wenn eine Hydraulikleitung ein verstellbares Drosselventil umfasst, zum Einstellen eines hydraulischen Widerstandes, der einer Verkürzung des jeweiligen Zugelementabschnitts entgegenwirkt. Die trainierende Person kann mittels des verstellbaren Drosselventils die Kraft einstellen, Welche benötigt wird, um den jeweiligen Zugelementabschnitt zu bewegen. Dabei kann vorgesehen sein, dass das Drosselventil stufenlos verstellbar ist oder aber die Verstellung nur in gewissen Stufen erfolgen kann. Prinzipiell gilt, dass, wenn das Drosselventil vollständig geöffnet ist, ein sehr leichtgängiges Betätigen der Zugelemente möglich ist. Dagegen wird ein Ziehen an dem entsprechenden Zugelementabschnitt umso schwerer, desto weiter das Drosselventil geschlossen ist.

Die folgenden Weiterbildungsvorschläge beziehen sich auf eine hydraulische Koppelanordnung der bewegungsverkoppelten Zugelemente, so weit nicht ausdrücklich angegeben oder durch die jeweiligen Angaben impliziert.

Zweckmäßig kann man vorsehen, dass die hydraulische Koppelanordnung wenigstens ein hydraulisches Getriebe umfasst, welches eine dem ersten Zugelementabschnitt zugeordnete erste An- und Abtriebsseite und eine dem zweiten Zugelementabschnitt zugeordnete zweite An- und Abtriebsseite aufweist. Dabei können die An- und Abtriebsseiten drehende oder linear bewegliche An- und Abtriebsseiten sein.

Nach einer bevorzugten Ausgestaltung ist vorgesehen, dass die hydraulische Koppelanordnung wenigstens zwei hydraulisch gekoppelte Hydraulikzylinder umfasst, von denen wenigstens einer dem ersten Zugelementabschnitt und wenigstens einer dem zweiten Zugelementabschnitt zugeordnet ist, und die abwechselnd als direkt oder indirekt durch den einen Zugelementabschnitt mit einer Betätigungskraft beaufschlagter hydraulischer Geberzylinder und als den anderen Zugelementabschnitt direkt oder indirekt mit einer Gegenzugkraft beaufschlagender hydraulischer Nehmerzylinder dienen.

Versuche haben gezeigt, dass ein Training des Oberkörpers besonders effektiv ausgeführt werden kann, wenn die Hydraulikzylinder den Zugelementabschnitten für die Verkürzung beziehungsweise Verlängerung einen maximalen Bewegungshub zwischen etwa 200 mm und etwa 600 mm, bevorzugt zwischen etwa 300 mm und 500 mm, höchstbevorzugt von etwa 400 mm geben.

Weiterbildend wird vorgeschlagen, dass der dem ersten Zugelementabschnitt zugeordnete erste Hydraulikzylinder und der dem zweiten Zugelementabschnitt zugeordnete zweite Hydraulikzylinder jeweils einen Zylinderraum aufweisen, der durch einen linear bewegbaren Kolben in zwei Zylinderteilräume unterteilt ist, und dass die beiden Hydraulikzylinder durch zwei Hydraulikleitungen miteinander verbunden sind, derart, dass beide Zylinderteilräume des jeweiligen Zylinderraums jeweils mit zugeordneten Zylinderteilräumen des anderen Hydraulikzylinders hydraulisch verbunden sind. Indem die beiden Hydraulikzylinder mittels zweier Hydraulikleitungen miteinander verbunden sind, wird die Kraft auf sichere Weise einmal durch Überdruck und einmal durch Unterdruck, von dem einen auf den anderen Hydraulikzylinder, übertragen.

Es bietet sich dabei an, wenigstens eine Hydraulikverbindung zwischen zwei durch einen Kolben getrennten bzw. den schon angesprochenen beiden Zylinderteilräumen eines der beiden Hydraulikzylinder vorzusehen, mittels der eine mittlere Länge des jeweiligen Zugelementabschnitts durch Einstellung einer der mittleren Länge entsprechenden Kolbenposition einstellbar ist. Mittels einer solchen Hydraulikverbindung kann auch der maximale Hub der Hydraulikzylinder einstellbar sein.

Vorteilhaft kann in der Hydraulikverbindung eine Hydraulikpumpe vorgesehen sein, mittels welcher Hydraulikmedium zwischen den beiden Zylinderteilräumen eines der beiden Hydraulikzylinder überführbar ist. Bei der Hydraulikpumpe kann es sich zum Beispiel um eine manuell betreibbare Hydraulikpumpe handeln. Während des normalen Betriebs des Trainingsgeräts wird die Hydraulikpumpe nicht betätigt, wodurch verhindert wird, dass zwischen den beiden Zylinderteilräumen eines der beiden Hydraulikzylinder Hydraulikmedium überführt wird.

Weitere bevorzugte Ausgestaltungen des Trainingsgeräts ergeben sich aus den Ansprüchen der DE 20 2006 012 056 U1 und der Diskussion dieser Ausführungsmöglichkeiten in der Beschreibungseinleitung der Gebrauchsmustersschrift, sowie aus den Ansprüchen und den Inhalten in der Beschreibung und den Figuren der angesprochenen Anmeldungen DE 20 2007 014 078.9 und PCT/EP2008/004317.

Im Folgenden wird die Erfindung anhand eines Ausführungsbeispiels näher erläutert.
- Fig. 1: zeigt eine schematische Ansicht eines eine Wippe aufweisenden Trainingsgeräts von hinten (unter Weglassung einer Rückwand), wie aus dem Stand der Technik bekannt.
- Fig. 2: zeigt eine Ausführungsvariante des Trainingsgeräts mit einer elastischen Wippenhalterung, wie ebenfalls aus dem Stand der Technik bekannt.
- Fig. 3: zeigt schematisch eine erfindungsgemäße Ausführungsform des Trainingsgeräts mit einer mechanischen Kopplung der Zugelementabschnitte.
- Fig. 4: zeigt schematisch eine Seitenansicht des erfindungsgemäßen Trainingsgeräts gemäß der Ausführungsform von Fig. 3.
- Fig. 5: zeigt schematisch eine alternative erfindungsgemäße Ausgestaltung des Trainingsgeräts mit einer hydraulischen Kopplungsmöglichkeit der Zugelementabschnitte.
- Fig. 6: zeigt schematisch eine Seitenansicht des erfindungsgemäßen Trainingsgeräts gemäß der Ausführungsform nach Fig. 5.
- Fig. 7: zeigt schematisch eine Seitenansicht des Trainingsgeräts in einer kein Ausführungsbeispiel der Erfindung gemäß Anspruch 1 darstellenden Ausführungsvariante.
- Fig. 8: zeigt schematisch eine Seitenansicht des Trainingsgeräts gemäß einer zweiten Variante der Ausführungsform nach Fig. 5.
- Fig. 9: zeigt Greifelemente, zu denen einmal von oben (Fig. 9a) und einmal von unten (Fig. 9b) Zugelementabschnitte geführt sind.

Das in Fig. 1 dargestellte Trainingsgerät setzt sich zusammen aus einem als Wippenständer dienenden Gehäuse mit einer im unteren Bereich angeordneten Grundplatte 1, an der eine vertikale Vorderwand, eine vertikale Rückwand und vertikale Seitenwände 21 bzw. 22 derart befestigt sind, dass das Gehäuse insgesamt einen nach oben offenen Kasten bildet.

An der Grundplatte 1 ist ein als Elektromotor 2 ausgebildeter Antrieb mittels mehrerer Befestigungen 3 verankert. Die Abtriebswelle des Elektromotors 2 trägt eine Riemenscheibe 4. Parallel zur Abtriebswelle des Elektromotors 2 ist beabstandet zu diesem eine Achse 6 an zwei Lagern gelagert. Auf der Achse 6 ist fluchtend zur Riemenscheibe 4 eine weitere, hier nicht gezeigte, Riemenscheibe befestigt. Über die Riemenscheiben 4 und und die weitere Riemenscheibe läuft ein Riemen 5, der vorzugsweise als Zahnriemen ausgebildet ist, aber ebenso von einem Keilriemen oder einem Flachriemen gebildet werden kann. Ersatzweise ist auch ein Antrieb mittels einer Kette, einem Seil, einem Zahnrädergetriebe, einem Kegelradgetriebe oder ähnlichem möglich, wobei bei einem Kegelradgetriebe die Abtriebswelle des Elektromotors 2 senkrecht zur Achse 6 angeordnet ist.

Die angesprochenen, entgegengesetzten Endabschnitte der Achse 6 zugeordneten Lager sind mittels Befestigungen 10 ebenfalls an der Grundplatte 1 gelagert. Im Bereich der Lager sind an der Achse 6 zwei Exzenterscheiben befestigt. An den Exzenterscheiben ist jeweils parallel zur Achse 6 fluchtend zueinander ein Exzenterbolzen 13 angeordnet. An den Exzenterbolzen 13 ist das untere Ende jeweils eines Schwinghebels 14 drehbar gelagert. Die oberen Enden der beiden Schwinghebel 14 sind vermittels eines jeweiligen Blattfederelements 50 mit der Wippe 16 verbunden. Dabei sind die Blattfederelemente 50 sowohl am jeweiligen Schwinghebel 14 als auch an der Unterseite der Wippe 16 fest eingespannt. Wenn nun durch die Drehung der Exzenterscheiben die Schwinghebel 14 in eine Auf-/Abbewegung versetzt werden, übertragen die Blattfederelemente 50 die Antriebskräfte auf die Wippe 16, so dass diese um die Wippenachse 23 verschwenkt wird. Dabei dämpft das Blattfederelement durch seine elastische Auslenkung insbesondere in den Totpunkten der Exzenterbewegung auftretende Stöße, so dass diese nicht direkt und ungedämpft an die Wippe und somit die darauf stehende Person übertragen werden. Selbstverständlich sind die Blattfederelemente 50 derart dimensioniert, dass sie die wirkenden Antriebskräfte sicher auf die Wippe 16 übertragen können, so dass das Trainingsgerät zuverlässig betrieben werden kann.

In diesem Ausführungsbeispiel weist eine Antriebsanordnung ausgehend vom Elektormotor 2 eine Kraftübertragungskette auf, die von der Riemenscheibe 4, dem Riemen 5, der weiteren Riemenscheibe, der Achse 6, den beiden Exzentern den als Schubstangen ausgebildeten Schwinghebeln 14 sowie den Blattfederelementen 50 gebildet ist. Die Kraftübertragung wird an der Achse 6 auf die beiden Exzenter und die beiden Schwinghebel 14 parallel aufgeteilt. Die im Ausführungsbeispiel einzige Kraftübertragungskette weist hier somit parallel zueinander angeordnete Getriebeelemente auf, welche im Betrieb die gleichen Bewegungen ausführen und welche zur gleichen, im Ausführungsbeispiel einzigen Antriebsanordnung gehören.

Die Wippe 16 ist in dieser Ausführungsform in ihrer Mitte an ihrer Unterseite mittels einer die Wippenachse 23 definierenden Wippenwelle 30 gelagert, die in jeweils einem an der Vorderwand und an der Rückwand des Gehäuses mittels Befestigungen 18 befestigten Lager 17 gelagert ist. Die Wippe 16 weist eine gesamte Länge L von etwa 70 Zentimetern auf. Die Länge L ist etwas geringer als der Abstand der Seitenwände 21 und 22, so dass die Wippe 16 mit der Oberkante des Gehäuses nahezu bündig angeordnet ist, jedoch zu den Seitenwänden 21 bzw. 22 und zur Vorderwand und zur Rückwand so viel Spiel aufweist, dass sie eine oszillierende Schwing- bzw. Schwenkbewegung um ihre Wippenachse 23 ausführen kann. Die Spalte zwischen den Seitenkanten der Wippe 16 und den Wänden ist jedoch so klein gehalten, dass keine Körperteile oder Gegenstände eingeklemmt werden können.

Die Amplitude der oszillierenden Schwingbewegung der Wippe 16 hängt ab von der Größe des Abstandes des Exzenterbolzens 13 zur Mitte der Achse 6. Sie hängt auch von der Länge des Schwinghebels 14 bzw. von der Positivon einer Anbindung 15 der Schwinghebel an der Wippe ab. Vorzugsweise ist die Amplitude im Bereich von 1 mm bis etwa 40 mm variabel. Eines solche Variabilität der Amplitude kann beispielsweise durch einen Satz von austauschbaren Exzenterscheiben erreicht werden, deren Exzenterbolzen unterschiedliche Abstände von der Drehahse 6 aufweisen. Ferner kann bei unverändert zum Einsatz kommenden Exzentern daran gedacht werden, die Anbindung 15 in der zur Wippenachse orthogonalen Richtung verschiebbar an der Wippe zu befestigen. Eine solche lösbare Befestigung könnte beispielsweise durch miteinander in Eingriff bringbare komplementäre Profile, beispielsweise im Sinne von Rasten oder dergleichen, an den Anbindungen und der Wippe erreicht werden. Hierbei könnten die Profile zur sicheren Festsetzung der Anbindungen während des Betriebs zusätzlich noch durch eine Schraubverbindung oder dergleichen gegeneinander gedrückt und festgeklemmt werden: Schließlich wird auch daran gedacht, dass die Schwinghebel 14 derart ausgebildet sind, dass sie in ihrer Länge verstellbar sind, um eine mittlere Horizontalität oder Neigung der Wippe einzustellen. Selbstverständlich sind zum bedarfsweisen Einstellen der Amplitude auch Kombinationen der genannten Verstellmöglichkeiten an den verschiedenen Getriebeelementen möglich. Die Einstellung solcher Verstellelemente kann manuell oder automatisiert, beispielsweise unter Einsatz von entsprechenden Stellgliedern, erfolgen.

Selbstverständlich kann der Benutzer die Amplitude aber auch dadurch beeinflussen, dass er seine Füße mehr oder weniger weit rechts und links der Wippenachse 23 auf der Wippe 16 platziert.

Eine Verstellmöglichkeit der Schwenkamplitude unabhängig von der erwähnten Veränderung der Fußstellung auf der Wippe weist den Vorteil auf, dass der Trainingseffekt bei gleichbleibendem, insbesondere idealem bzw. für die Person bequemem Fussabstand erhöht werden kann. Ferner können durch eine von der Fußstellung unabhängige Amplitudenverstellung Extrembelastungen auf die Wippe, welche insbesondere dann auftreten, wenn eine-Person ihr Gewicht durch eine sehr breite Fußstellung ganz außen auf die Wippe überträgt, vermieden werden.

Ferner ist vorzugsweise die Drehzahl des Elektromotors 2 variabel, so dass sich für die Frequenz der oszillierenden Bewegung der Wippe 16 ein Bereich von etwa 3 bis 70 Hz einstellen läßt. Die Drehzahländerung des Elektromotors 2 erfolgt vorzugsweise durch einen Frequenz-Umrichter.

Das Trainingsgerät ist weiterhin vorzugsweise mit einem in Fig. 1 angedeuteten Steuergerät 24 ausgerüstet, das einen Programmspeicher 25 aufweist, in dem mehrere verschiedene Trainingsprogramme mit einem jeweils unterschiedlichen zeitlichen Verlauf der Frequenz und/oder der Amplitude der oszillierenden Schwingbewegung der Wippe 16 gespeichert und je nach Bedarf abrufbar sind. Vermittels eines solchen Steuergeräts könnten auch die oben erwähnten Stellglieder der Verstellelemente zur Amplitudenvariation angesteuert werden.

Der Benutzer kann jedoch auch bei der mit einem Programmspeicher 25 ausgerüsteten Variante wie auch in einer einfacheren Variante die Frequenz und/oder die Amplitude manuell einstellen. Die Verstellung der Parameter erfolgt vorzugsweise an einem nicht dargestellten, an sich bekannten Handbügel, der beispielsweise an der Vorderwand befestigt ist und etwa in Brusthöhe des Benutzers hinauf reicht. Sie kann jedoch auch beilspielsweise durch Drehschalter an einer Seitenwand 22 des Gehäuses erfolgen.

In der Fig. 2 ist eine zweite Ausführungsform des Trainingsgeräts dargestellt, das sich von der ersten Ausführungsform dadurch unterscheidet, dass die Wippe 16 vermittels wenigstens eines weiteren Blattfederelements 54 elastisch auf einem am Gehäuse des Trainingsgeräts, insbesondere der Vorder-und Rückwand oder einer andersartigen Ständeranordnung, angebrachten Träger 56 gehalten ist. Der Träger 56 ist dabei an der Vorderwand und der Rückwand befestigt und erstreckt sich über die gesamte Breite des Gehäuses. An der Oberseite des Trägers 56 ist das Blattelement 54 formschlüssig und vorzugsweise mäterialschlüssig eingespannt. Ein nach-oben weisendes Ende des Blattfederelements 54 ist in der Wippe 16 eingespannt. Zwischen diesen beiden Einspannungsbereichen ist das Blattfederelement 54 frei und kann sich bezogen auf die Fig. 2 nach links und nach rechts verbiegen, so dass ein Verschwenken der Wippe 16 auf Grund der durch den Schwinghebel 14 auf die Wippe 16 übertragenen Antriebskraft erfolgen kann. Dabei wird bei einer solchen Halterung der Wippe 16 keine ortsfeste Schwenkachse festgelegt, wie dies bei einer Drehlagerung gemäß Ausführungsform der Fig. 1 der Fall ist, da das Ausmaß der Verbiegung und der exakte Verlauf einer Auslenkung des Blattfederelements 54 von unterschiedlichen Faktoren beeinflusst wird, wie beispielsweise des Gewichts der auf der Wippe stehenden Person, der Fußstellung der Person, Wippenfrequenz und Hubhöhe. Bei einer solchen Ausführungsform erfährt die Wippe auch keine reine Drehbewegung um eine Schwenkachse, sondern bewegt sich translatorisch in einem gewissen Ausmaß entlang eines bogenförmigen Abschnitts entsprechend der räumlich zwischen Träger und Wippe verteilten Verbiegung des Blattfederelements 54 nach links und nach rechts.

Vorteilhaft kann mittels der elastischen Halterung der Wippe 16 erreicht werden, dass dieser eine der eigentlichen Schwenkbewegung überlagerte translatorische Bewegung durchführt, derart, dass ein Bezugspunkt an einem Wippenende einer einer liegenden acht entsprechenden Beweguhgsbahn folgt.

Anzumerken ist, dass anstelle von sich im Querschnitt in Hochrichtung erstreckenden Blattfederelementen auch im Querschnitt sich in horizontaler Richtung erstreckende Blattfederelemente zweckmäßig vorgesehen sein können, speziell auch, um eine Abfederung in Hochrichtung besonders wirkungsvoll zu erreichen. Entsprechendes gilt für die elastische Anbindung des Schwinghebels an der Wippe, um den oberen und unteren Umkehrpunkt (Totpunkt) abzufedem.

Weitere in Frage kommende Ausgestaltungen lassen sich den in der Beschreibungseinleitung genannten Veröffentlichungen-entnehmen. Die vorstehend behandelten Fig. 1 und 2 basieren auf den Fig. 1 und 5 der Veröffentlichung WO 2007/124917 A2, so dass zu weiteren Einzelheiten der beiden behandelten Ausführungsformen auf den Inhalt dieser Veröffentlichung verwiesen wird.

Im Folgenden werden Ausführungsbeispiele erfindungsgemäßer Trainingsgeräte mit einer schwenkantreibbaren Wippe erläutert, die zwei Greifelemente an einem jeweiligen Zugelementabschnitt aufweisen, welche durch gewillkürte Armbewegungen abwechselnd, insbesondere gegenläufig, verlängerbar und verkürzbar sind, um das Trainieren mit dem Trainingsgerät zu unterstützen und insbesondere auch auf andere Körperpartien, insbesondere Oberarm und die Armmuskulatur, auszudehnen. Beispielsweise können Armbewegungen wie beim Nordic Walking oder Trainieren mit einem so genannten Cross- oder Ellipsentrainer durchgeführt werden. Vorteilhaft kann eine die Bewegung der Zugelementabschnitte verkoppelnde und ggf. auch mit der Wippbewegung der Wippe verkoppelnde Koppeleinrichtung, beispielsweise eine hydraulische, pneumatische oder mechanische Koppeleinrichtung vorgesehen, beispielsweise im Gehäuse des Trainingsgeräts angeordnet sein.

Zu einer solchen Ausstattung des Trainingsgeräts mit wenigstens einem Zugelement bzw. wenigstens zwei Zugelementabschnitten und den hierdurch erzielten Trainingsmöglichkeiten wird ergänzend auf die DE 20 2007 014 078.9 und die den Inhalt der DE 20 2007 014 078.9 enthaftende PCT/EP2008/004317 verwiesen.

Fig. 3 repräsentiert ein erstes Ausführungsbeispiel des erfindungsgemäßen Trainingsgeräts, wobei die Figur wieder das als Wippenständer dienende Gehäuse mit der im unteren Bereich angeordneten Grundplatte 1, an der die vertikale Vorderwand, die vertikale Rückwand und die vertikalen Seitenwände 21 bzw. 22 befestigt sind, zeigt. Die zuvor beschriebenen und in den Fig. 1 und 2 gezeigten Antriebsanordnungen und Wippenlagerungen sind in Fig. 3 aus Gründen der Übersichtlichkeit nicht mehr dargestellt. Ein durchgehendes Zugelement in Form eines Zugseils 102, an dessen Enden jeweils ein in Fig. 3 nicht dargestelltes Greifelement in Form eines Handgriffs angeordnet ist, ist in einem mittleren Abschnitt über eine an der Wippe 16 oder - vorzugsweise - dem Wippengehäuse angeordnete Umlenkrolle 300 geführt, erstreckt sich von dieser über eine Umlenkrolle 302a bzw. 302b an einem jeweiligen der Wippenarme und wird von hier zu einer stationären Umlenkrolle 106a bzw. 106b umgelenkt. Die stationäre Umlenkrolle 106a bzw. 106b ist an der Bodenplatte 1 des als Wippenständer dienenden Gehäuses fest angebracht. An der Umlenkrolle 106a bzw. 106b wird das Zugseil 102 erneut umgelenkt, um außerhalb des Gehäuses entweder direkt oder mittels weiterer Umlenkungen zu dem jeweiligen Handgriff geführt zu werden.

Die Umlenkrollen 302a und 302b können an verschiedenen Positionen längs des jeweiligen Wippenarms alternativ positionierbar sein, um durch die Wippbewegung indizierte Bewegungshübe unterschiedliche Amplitude auf die von dort ausgehenden Seilabschnitte in Richtung zum jeweiligen Griff bzw. zur Greifstange zu erteilen.

Die Umlenkung des durchgehenden Seils 102 durch die Umlenkrolle 300 ist derart, dass die auf die Seilabschnitte ausgeübten Bewegungshübe sich nicht einfach gegenseitig aufheben. Hierzu ist vorgesehen, dass die relative Lageänderung des. Seils 102 zur Rolle nur gegen einer Verstellung entgegenwirkende Gegenkräfte oder Bremskräfte möglich ist. Hierzu kann vorgesehen sein, dass das Seil 102 mit mehreren Windungen um einen Außenumfang der Rolle gewunden ist, so dass wesentliche Reibungskräfte auftreten, die einer Verstellung der Seillage relativ zur Rolle entgegenwirken. Die Reibungskräfte können so groß sein, dass eine solche Verstellung bei feststehender Rolle nicht möglich ist. Die Rolle 300 kann aber derart gegen von einer Bremseinrichtung aufgebrachte Bremskräfte drehbar sein, dass einerseits die Wippenbewegung Bewegungsimpulse auf die beiden Seilabschnitte ausübt (insoweit wird ein Trainingseffekt wie bei den angesprochenen, vorangehend behandelten Ausführungsbeispielen erreicht) und andererseits durch gegenläufige Armbewegungen der eine Seilabschnitt verlängert wird unter entsprechender Verkürzung des anderen Seilabschnitts und umgekehrt. Es sind gegenüber den durch die Wippbewegung induzierten Bewegungsimpulsen gegenläufige Bewegungen der Seilabschnitte bzw. Handgriffe größerer Bewegungsamplitude möglich. Diese gegenläufigen Bewegungen größerer Amplitude, die durch entsprechende Armbewegungen von der trainierenden Person durch entsprechende Muskelarbeit gewillkürt sind, und die durch die Wippbewegung induzierten Bewegungsimpulse sind einander überlagert. Es wird so ein hervorragender Trainingseffekt erzielt. Beispielsweise sind Armbewegungen wie beim Joggen, beim Nordic Walking, beim Trainieren mit einem Pendel-Handgriffe aufweisenden Cross-Trainer oder Ellipsentrainer und ähnliches möglich, um nur einige Beispiele zu nennen.

Anstelle einer drehbaren Rolle kann die Rolle auch stationär ausgeführt sein, also nicht verdrehbar. In einem solchen Fall kann man vielleicht auch besser von einer stationären Umlenkspindel oder einem Umlenkzapfen oder allgemein einer Umlenk-Oberfläche sprechen. Für die Erzielung der Gegenkraft bzw. Bremswirkung in Bezug auf den mittleren Seilabschnitt kann das Seil mit einer gewünschten Anzahl von Umschlingungen um die Führungsoberfläche dieser Komponente geführt sein, und aufgrund der gewillkürten Armbewegungen, bei denen abwechselnd am linken bzw. rechten Seilende gezogen wird, läuft der eine Seilabschnitt von der Oberfläche ab unter gleichzeitigen Auflaufen des anderen Seilabschnitts auf die Oberfläche. Das Zugseil 102 bewegt sich mit seiner Wicklung also relativ zu der Oberfläche, so dass Reibung auftritt und dementsprechend eine der Relativbewegung entgegenwirkende Gegenkraft.

Fig. 4 zeigt an einem Beispiel, wie das Zugseil 102 außerhalb des als Wippenständer dienenden Gehäuses zu einem Greifelement 100a geführt werden kann. Das Zugseil 102 verlässt das Gehäuse durch eine Öffnung in einer einer Rückwand 19 gegenüberliegenden Vorderwand 20, um bei einer fest auf einer Basisplatte 34 angebrachten Umlenkung 106 vertikal nach oben geführt zu werden. In der Seitenansicht von Fig. 4 ist nur ein Zugseilabschnitt 102a dargestellt, welcher zum Greifelement 100a führt. Der nicht dargestellte Zugseilabschnitt 102b, an dessen Ende das ebenfalls nicht dargestellte Greifelement 100b angeordnet ist, befindet sich hinter dem Zugseilabschnitt 102a, bzw. hinter dem Greifelement 100a.

Fig. 5 zeigt ein zweites Ausführungsbeispiel des erfindungsgemäßen Trainingsgeräts, bei welchem die beiden Zugseilabschnitte nicht mechanisch, sondern über eine hydraulische Koppelanordnung miteinander bewegungsverkoppelt sind. Dazu ist an den vertikalen Seitenwänden 21, 22 des als Wippenständer dienenden Gehäuses jeweils ein Hydraulikzylinder 400a, 400b fest angebracht. Kolben 414a, 414b unterteilen die Räume der beiden Hydraulikzylinder 400a, 400b jeweils in einen ersten Zylinderteilraum 402a, 402b und einen zweiten Zylinderteilraum 404a, 404b. Eine erste Hydraulikleitung 406 verbindet die ersten Zylinderteilräume 402a, 402b der beiden Hydraulikzylinder 400a, 400b, und eine zweite Hydraulikleitung 408 verbindet die zweiten Zylinderteilräume 404a, 404b der beiden Hydraulikzylinder 400a, 400b. Vorzugsweise ist in einer der beiden Hydraulikleitungen 406, 408 ein Drosselventil 410 vorgesehen, wie hier in der ersten Hydraulikleitung 406 der Fall. Ferner können - wie beim Ausführungsbeispiel - die beiden Hydraulikleitungen 406, 408 mittels einer gegen Durchfluss sperrbaren Verbindungsleitung 412 miteinander verbunden sein, wobei in der Verbindungsleitung 412 zweckmäßig eine manuelle Hydraulikpumpe 414 angeordnet sein kann.

An den Kolben 414a, 414b der beiden Hydraulikzylinder 300a, 300b schließt sich jeweils eine Stange 414a, 414b an, welche aus dem jeweiligen zweiten Zylinderteilraum 404a, 404b hinaus ragt. An denen sich außerhalb der Hydraulikzylinder 400a, 400b befindlichen distalen Enden der Stangen 414a, 414b sind Umlenkrollen 418a, 418b angeordnet.

Die beiden Umlenkrollen 418a, 418b dienen dazu, jeweils einen Zugelementabschnitt 420a, 420b umzulenken, wie dies in Fig. 6 veranschaulicht ist. Zieht nun die trainierende Person an dem Zugelementabschnitt 420a, welcher von der Umlenkrolle 418a umgelenkt wird, so bewirkt diese Zugkraft, dass der Kolben 414a derart bewegt wird, dass der zweite Zylinderteilraum 404a sich verkleinert, wohingegen der erste Zylinderteilraum 402a sich vergrößert. Diese Verlagerung kann maximal so lange stattfinden, bis der Kolben 414a am Ende des Zylinders 300a angelangt ist. Bei dieser Verlagerung wird Hydraulikmedium aus dem zweiten Zylinderteilraum 404a verdrängt und gelangt über die zweite Hydraulikleitung 408 zum zweiten Zylinderteilraum 404b des anderen Hydraulikzylinders 400b. Dies bewirkt, dass der Kolben 414b des Hydraulikzylinders 400b in Richtung des ersten Zylinderteilraums 402b verlagert wird. Dabei wird Hydraulikmedium in analoger Weise aus dem ersten Zylinderteilraum 402b verdrängt und gelangt über die erste Hydraulikleitung 406 zu dem ersten Zylinderteilraum 402a des Hydraulikzylinders 300a. Es liegt somit ein geschlossener Hydraulikkreislauf vor. Zieht die trainierende Person anschließend am anderen Greifelement, so laufen die zuvor beschriebenen Bewegungsabläufe in entgegengesetzte Richtung ab.

Wie deutlich zu erkennen ist, wird durch diese Anordnung bewirkt, dass ein Ziehen am Zugelementabschnitt 420a eine entgegengesetzte Verlagerung des Kolbens 414b zur Folge hat, der über die Stange 414b mit der Umlenkrolle 418b verbunden ist, welche die Bewegung wiederum auf den entsprechend anderen Zugelementabschnitt 420b überträgt. Somit sind die beiden Zugelementabschnitte 420a, 420b über die in Fig. 5 gezeigte hydraulische Anordnung miteinander bewegungsverkoppelt.

Das in der ersten Hydraulikleitung 306 vorgesehene Drosselventil 410 dient dabei dazu, den Strömungswiderstand zwischen den beiden Hydraulikzylindern 400a, 400b variieren zu können. Es kann hierzu ein stufenlos verstellbares Drosselventil oder aber auch ein nur in Stufen verstellbares Drosselventil vorgesehen sein. Die trainierende Person kann mittels des Drosselventils 410 somit den Schwierigkeitsgrad seiner Übungen auf einfache Weise an seine Wünsche anpassen.

Zusätzlich sind die erste und die zweite Hydraulikleitung 406, 408 mittels der Verbindungsleitung 412, in welcher eine manuelle Hydraulikpumpe 414 angeordnet ist, miteinander verbunden. Im normalen Trainingsbetrieb ist die Hydraulikpumpe 414 inaktiv, wodurch verhindert wird, dass Hydraulikmedium von einer der Hydraulikleitungen 406, 408 zu der jeweils anderen Hydraulikleitung 408, 406 übertreten kann. Ein Betätigen der Hydraulikpumpe 414 bewirkt, dass die Mittellage der beiden Kolben 414a, 414b in den Hydraulikzylindern 400a, 400b variiert werden kann, was zur Folge hat, dass sich die beiden Zugelementabschnitte 420a, 420b verkürzen oder verlängern. Auf diese Weise kann das Trainingsgerät optimal an die Körpergröße der trainierenden Person angepasst werden. Anzumerken ist hierbei jedoch noch, dass eine Verlagerung der Mittellage der Kolben 414a, 414b zu einem der Enden der Hydraulikzylinder 400a, 400b hin zur Folge hat, dass der maximal nutzbare Hub der Kolben 414a, 414b in den Hydraulikzylindern 400a, 400b, der in diesem Ausführungsbeispiel 400 mm beträgt, reduziert wird.

Fig. 6 zeigt ähnlich wie Fig. 4 das erfindungsgemäße Trainingsgerät wieder in der Seitenansicht, jedoch diesmal mit der Hydraulikanordnung nach dem zweiten Ausführungsbeispiel. In dem für die Wippe 16 als Wippenständer dienenden Gehäuse ist gestrichelt der Hydraulikzylinder 400a eingezeichnet, mit dem Kolben 414a und der sich an dem Kolben 414a anschließenden Stange 416a, an dessen distalem Ende die Umlenkrolle 418a angeordnet ist. Die Wippe 16 weist einen Anbindungspunkt 104a auf, an dem der Zugelementabschnitt 420a fest angebunden ist. Von dem Anbindungspunkt 104a wird der Zugelementabschnitt 420a über die Umlenkrolle 418a zu der stationären Umlenkrolle 106 umgelenkt, von wo der Zugelementabschnitt 420a zum Greifelement 100a geführt wird.

In der in der Fig. 6 gezeigten Anordnung sind somit der Zugelementabschnitt 420a und der dahinter liegende und daher nicht gezeigte Zugelementabschnitt 420b über die Anbindungspunkte 104a bzw. 104b mit der Wippe 16 bewegungsverkoppelt. Der Zugelementabschnitt 420a (und analog der nicht gezeigte Zugelementabschnitt 420b) ist somit zwei sich überlagernden Bewegung ausgesetzt, nämlich zum einen der über das Greifelement 100a (bzw. über das nicht gezeigte Greifelement 100b) eingeführten gewillkürten Armbewegung, und zum anderen der über den Anbindungspunkt 104a (bzw. über den nicht gezeigten Anbindungspunkt 104b) eingeführten Schwenkbewegung der Wippe 16. Anzumerken ist dabei, dass die gewillkürte Armbewegung der trainierenden Person in der Regel eine wesentlich größere Amplitude aufweist als die Schwenkbewegung der Wippe 16.

Eine Bewegungsverkopplung der Zugelemente 420a, 420b mit der Wippe ist für den Trainingseffekt vorteilhaft und ist deswegen erfindungsgemäß vorgesehen. Fig. 7 zeigt ein Vergleichsbeispiel ohne eine derartige Bewegungsverkopplung. In dieser Ausführungsvariante sind an den distalen Enden der Stangen 416a, 416b keine Umlenkrollen angebracht, sondern stattdessen Anlenkpunkte, von denen in Fig. 7 wieder nur ein Anlenkpunk 422a gezeigt ist. Das eine Ende des Zugelementabschnitts 420a ist an dem Anlenkpunkt 422a fest angebracht. Von dort wird es durch die Vorderwand 20 des Gehäuses der Wippe 16 direkt zur Umlenkung 106 geführt, ohne mit der Wippe 16 bewegungsverkoppelt zu sein. Der restliche Aufbau entspricht dem aus dem Ausführungsbeispiel von Fig. 6 und wird daher an dieser Stelle nicht weiter ausgeführt.

Fig. 8 zeigt eine weitere Variante, die auf dem Ausführungsbeispiel nach Fig. 6 basiert, d.h. die eine Bewegungsverkopplung des Zugseilelements 420a mit der Wippe 16 aufweist. In diese Variante ist gegenüber dem Ausführungsbeispiel in Fig. 6 eine weitere Umlenkung 110 vorgesehen, die beispielsweise von einer Decke oder einer zum Trainingsgerät zugehörigen Traganordnung herabhängen kann. Durch die weitere Umlenkung 110 wird erreicht; dass die trainierende Person die Greifelemente 100a, 100b nicht nach oben, sondern stattdessen schräg nach unten ziehen muss. Selbstverständlich kann durch Vorsehen noch weiterer Umlenkungen und/oder durch eine andere Anordnung der Umlenkungen 106, 110 die Zugrichtung für die trainierende Person weiter variiert werden.

Die beiden Greifelemente 102a, 102b, welche als Handgriffe oder dergleichen ausgeführt sind, sind in Fig. 9 dargestellt. An den Greifelementen 100a, 100b sind jeweils die Zugelementabschnitte 102a bzw. 102b fest angeordnet. Fig. 9a zeigt dabei, wie die Zugelementabschnitte 102a, 102b von oben zu den Greifelementen 100a bzw. 100b geführt sind (vgl. Fig. 8). Fig. 9b veranschaulicht hingegen, wie die Zugelementabschnitte 102a, 102b von unten zu den Greifelementen 100a, 100b geführt sind (vgl. Fig. 4, 6 und 7).

## Patentansprüche

1. Trainingsgerät für die Stimulation und das Training des Bewegungsapparats einer Person, bei dem wenigstens zwei Greifelemente (100a, 100b) an einem jeweiligen freien Ende wenigstens eines flexiblen Zugelements, ggf. wenigstens eines Zugseils (102, 402a, 402b), von der Person mit jeweils einer Hand ergreifbar und durch abwechselndes Ziehen an den Greifelementen (100a, 100b) mit von gegenläufigen Armbewegungen der Person abhängigen Bewegungsamplituden gegenläufig bewegbar sind, so dass abwechselnd
- ein ein erstes Greifelement (100a) der Greifelemente (100a, 100b) aufweisender erster Zugelementabschnitt (102a; 420a) zwischen einer ersten Zugelementführung oder ersten Zugelementumlenkung des Trainingsgeräts und dem ersten Greifelement (100a) durch Ziehen an dem ersten Greifelement (100a) entsprechend der Armbewegung durch Muskelkraft verlängerbar ist unter gleichzeitiger gegenläufiger Verkürzung eines ein zweites Greifelement (100b) der Greifelemente (100a, 100b) aufweisenden zweiten Zugelementabschnitts (102b; 420b) zwischen einer zweiten Zugelementführung oder zweiten Zugelementumlenkung des Trainingsgeräts und dem zweiten Greifelement (100b), und
- der zweite Zugelementabschnitt (102b; 420b) durch Ziehen an dem zweiten Greifelement (100b) entsprechend der Armbewegung durch Muskelkraft verlängerbar ist unter gleichzeitiger gegenläufiger Verkürzung des ersten Zugelementabschnitts (102a; 420a),
**gekennzeichnet durch** eine die Person tragende, bezüglich eines Wippenständers (19, 20, 21, 22) schwenkbare Wippe (16) sowie eine Antriebsanordnung mit wenigstens einem Motor (2) und vorzugsweise einem wenigstens ein Getriebeelement (5, 6, 12, 13, 14) aufweisenden Getriebe zum Schwenkantreiben der Wippe (11),
wobei das wenigstens eine Zugelement mit der Wippe (16) derart gekoppelt oder koppelbar ist, dass die Schwenkbewegung der Wippe (16) auf den ersten (102a; 420a) und den zweiten (102b; 420b) Zugelementabschnitt wirkende Bewegungsimpulse im Sinne einer abwechselnden Verkürzung und Verlängerung der Zugelementabschnitte (102a, 102b; 420a, 420b) induziert, die den auf den Armbewegungen beruhenden gegenläufigen Verkürzungen und Verlängerungen überlagert sind.

2. Trainingsgerät nach Anspruch 1, **dadurch gekennzeichnet, dass** das Trainingsgerät dafür ausgeführt ist, dass die auf den Armbewegungen beruhenden gegenläufigen Verkürzungen und Verlängerungen der Zugelementabschnitte (102a, 102b; 420a, 420b) wesentlich größer sind als Verkürzungen und Verlängerungen der Zugelementabschnitte (102a, 102b; 420a, 420b), die durch die durch die Schwenkbewegung der Wippe (16) induzierte Bewegungsimpulse auftreten.

3. Trainingsgerät nach Anspruch 1 oder 2, **dadurch gekennzeichnet, dass** die Schwenkbewegung der Wippe (16) auf den ersten (102a; 420a) und den zweiten (102b; 420b) Zugelementabschnitt wirkende Bewegungsimpulse im Sinne einer abwechselnden gegenläufigen Verkürzung und Verlängerung der Zugelementabschnitte (102a, 102b; 420a, 420b), insbesondere Verlängerung unter der Wirkung einer von der Person auf das betreffende Greifelement (100a, 100b) ausgeübten Zugkraft, induziert.

4. Trainingsgerät nach einem der vorhergehenden Ansprüche, **dadurch gekennzeichnet, dass** der erste (420a) und der zweite (420b) Zugelementabschnitt zu gesonderten Zugelementen (420a, 420b) gehören.

5. Trainingsgerät nach einem der vorhergehenden Ansprüche, **dadurch gekennzeichnet, dass** der erste Zugelementabschnitt (102a; 420a) und der zweite Zugelementabschnitt (102b; 420b) bzw. die gesonderten Zugelemente mittels einer mechanischen oder/und hydraulischen oder/und pneumatischen Koppelanordnung derart bewegungsverkoppelt oder bewegungsverkoppelbar sind, dass eine Verlängerung des einen Zugelementabschnitts zwingend von einer entsprechenden Verkürzung des anderen Zugelementabschnitts begleitet ist.

6. Trainingsgerät nach einem der vorhergehenden Ansprüche, **dadurch gekennzeichnet, dass** der erste (102a) und der zweite (102b) Zugelementabschnitt zu einem gemeinsamen durchgehenden Zugelement (102) gehören, welches über wenigstens eine Umlenk- oder Führungsanordnung (300) des Trainingsgeräts derart geführt ist, so dass eine Verlängerung des einen Zugelementabschnitts zwingend von einer entsprechenden Verkürzung des anderen Zugelementabschnitts begleitet ist.

7. Trainingsgerät nach Anspruch 6, **dadurch gekennzeichnet, dass** ein die beiden Zugelementabschnitte (102a, 102b) verbindender mittlerer Zugelementabschnitt über wenigstens ein diesem zugeordnetes Umlenk- oder Führungselement (300) der Umlenk- oder Führungsanordnung geführt ist.

8. Trainingsgerät nach einem der vorhergehenden Ansprüche, **dadurch gekennzeichnet, dass** das Zugelement (102) bzw. das jeweilige Zugelement über wenigstens ein an der Wippe (16) angeordnetes, die Wippbewegung mitmachendes Umlenk- oder Führungselement (302a, 302b) wenigstens einer/der Umlenk- oder Führungsanordnung des Trainingsgeräts geführt ist, um die Greifelemente mit der Wippe bewegungszuverkoppeln oder/und die Bewegungsimpulse im Sinne einer abwechselnden Verkürzung und Verlängerung der Zugelementabschnitte auf Grundlage der Wippbewegung zu induzieren.

9. Trainingsgerät nach Anspruch 8, **dadurch gekennzeichnet, dass** in Zuordnung zu jedem der beiden Zugelementabschnitte jeweils wenigstens ein Umlenk- oder Führungselement (302a bzw. 302b) an der Wippe (16) angeordnet ist.

10. Trainingsgerät nach einem der vorhergehenden Ansprüche, **dadurch gekennzeichnet, dass** der erste (102a; 420a) und der zweite (102b; 420b) Zugelementabschnitt nur unter Überwindung einer der Verlängerung des betreffenden Zugelementabschnitts entgegenwirkenden, vorzugsweise einstellbaren Gegenkraft, insbesondere Dämpfungskraft oder Bremskraft, durch Ziehen an dem betreffenden Greifelement (100a, 100b) entsprechend der gewillkürten Armbewegung durch Muskelkraft verlängerbar ist.

11. Trainingsgerät nach Anspruch 10, in Rückbeziehung zumindest auf Anspruch 7, **dadurch gekennzeichnet, dass** eine Wechselwirkung des mittleren Zugelementabschnitts mit dem diesem zugeordneten Umlenk- oder Führungselement (300) die Gegenkraft erzeugt.

12. Trainingsgerät nach Anspruch 11, **dadurch gekennzeichnet, dass** die Gegenkraft auf Reibung zwischen einer Umlenk- oder Führungsfläche des Umlenk- oder Führungselement (300) und dem mittleren Zuglementabschnitt oder/und auf einer auf eine Umlenkrolle (300) des Umlenk- oder Führungselement wirkenden Bremskraft beruht.

13. Trainingsgerät nach einem der Ansprüche 10 bis 12, in Rückbeziehung zumindest auf Anspruch 6 und Anspruch 8, **dadurch gekennzeichnet, dass** die Gegenkraft zumindest so groß ist, dass die durch die Schwenkbewegung der Wippe (16) induzierten Bewegungsimpulse Verkürzungen und Verlängerungen der Zugelementabschnitte (100a, 100b) hervorrufen, die ohne gegenläufige Armbewegungen durch Änderungen der Zugelementlage in der wenigstens einen Umlenk- oder Führungsanordnung nicht ausgleichbar sind.

14. Trainingsgerät nach einem der vorhergehenden Ansprüche, **dadurch gekennzeichnet, dass** eine jeweilige mittlere Länge für den ersten (102a; 420a) und den zweiten (102b; 420b) Zugelementabschnitt einstellbar ist, vorzugsweise zwingend gemeinsam für beide Zugelementabschnitte (102a, 102b; 420a, 420b), oder/und dass die Gesamtlänge des ersten (102a; 420a) und des zweiten (102b; 420b) Zugelementabschnitts einstellbar ist.

15. Trainingsgerät nach einem der vorhergehenden Ansprüche, in Rückbeziehung zumindest auf Anspruch 5, **dadurch gekennzeichnet, dass** eine Hydraulikleitung (406) ein verstellbares Drosselventil (410) umfasst, zum Einstellen eines hydraulischen Widerstandes, der einer Verkürzung des jeweiligen Zugelementabschnitts (420a, 420b) entgegenwirkt.

16. Trainingsgerät nach nach einem der vorhergehenden Ansprüche, in Rückbeziehung zumindest auf Anspruch 5, **dadurch gekennzeichnet, dass** die hydraulische Koppelanordnung wenigstens ein hydraulisches Getriebe umfasst, welches eine dem ersten Zugelementabschnitt (420a) zugeordnete erste An- und Abtriebsseite und eine dem zweiten Zugelementabschnitt (420b) zugeordnete zweite An- und Abtriebsseite aufweist.

17. Trainingsgerät nach Anspruch 16, **dadurch gekennzeichnet, dass** die An- und Abtriebsseiten drehende oder linearbewegliche An- und Abtriebsseiten sind.

18. Trainingsgerät nach einem der vorhergehenden Ansprüche, in Rückbeziehung zumindest auf Anspruch 5, **dadurch gekennzeichnet, dass** die hydraulische Koppelanordnung wenigstens zwei hydraulisch gekoppelte Hydraulikzylinder (400a, 400b) umfasst, von denen wenigstens einer (400a) dem ersten Zugelementabschnitt (420a) und wenigstens einer (400b) dem zweiten Zugelementabschnitt (420b) zugeordnet ist, und die abwechselnd als direkt oder indirekt durch den einen Zugelementabschnitt mit einer Betätigungskraft beaufschlagter hydraulischer Geberzylinder und als den anderen Zugelementabschnitt direkt oder indirekt mit einer Gegenzugkraft beaufschlagender hydraulischer Nehmerzylinder dienen.

19. Trainingsgerät nach Anspruch 18, **dadurch gekennzeichnet, dass** die Hydraulikzylinder (400a, 400b) den Zugelementabschnitten (420a, 420b) für die Verkürzung beziehungsweise Verlängerung einen maximalen Bewegungshub zwischen etwa 200 mm und etwa 600 mm, bevorzugt zwischen etwa 300 mm und 500 mm, höchstbevorzugt von etwa 400 mm geben.

20. Trainingsgerät nach Anspruch 18 oder Anspruch 19, **dadurch gekennzeichnet, dass** der dem ersten Zugelementabschnitt (420a) zugeordnete erste Hydraulikzylinder (400a) und der dem zweiten Zugelementabschnitt (420b) zugeordnete zweite Hydraulikzylinder (400b) jeweils einen Zylinderraum aufweisen, der durch einen linear bewegbaren Kolben (414a, 414b) in zwei Zylinderteilräume (402a, 404a; 402b, 404b) unterteilt ist, und dass die beiden Hydraulikzylinder (400a, 400b) durch zwei Hydraulikleitungen (406, 408) miteinander verbunden sind, derart, dass beide Zylinderteilräume (402a, 404a) des jeweiligen Zylinderraums jeweils mit zugeordneten Zylinderteilräumen (402b, 404b) des anderen Hydraulikzylinders hydraulisch verbunden sind.

21. Trainingsgerät nach einem der Ansprüche 18 bis 20, **gekennzeichnet durch** wenigstens eine Hydraulikverbindung (412) zwischen zwei **durch** einen Kolben getrennten bzw. den beiden Zylinderteilräumen (402a, 404a; 402b, 404b) eines der beiden Hydraulikzylinder (400a, 400b), mittels der eine mittlere Länge des jeweiligen Zugelementabschnitts (420a, 420b) **durch** Einstellung einer der mittleren Länge entsprechenden Kolbenposition einstellbar ist.

22. Trainingsgerät nach Anspruch 21, **gekennzeichnet durch** eine in der Hydraulikverbindung (412) vorgesehene Hydraulikpumpe (414), mittels welcher Hydraulikmedium zwischen den beiden Zylinderteilräumen (402a, 404a; 402b, 404b) eines der beiden Hydraulikzylinder (420a, 420b) überführbar ist.

## Claims

1. Training device for the stimulation and training of the movement apparatus of a person, in which at least two gripping elements (100a, 100b) can be gripped by the person with one hand each at a respective free end of at least one flexible traction element, possibly at least one traction cable (102, 402a, 402b), and can be moved in opposite directions by alternate pulling on the gripping elements (100a, 100b) by movement amplitudes dependent on the opposite arm movements of the person so that alternately
- a first traction element section (102a; 420a) comprising a first gripping element (100a) of the gripping elements (100a, 100b) can be lengthened between a first traction element guide or first traction element deflection of the training device and the first gripping element (100a) by pulling on the first gripping element (100a) according to the arm movement by muscle force, with the simultaneous opposite shortening of a second traction element section (102b; 420b) comprising a second gripping element (100b) of the gripping elements (100a, 100b) between a second traction element guide or second traction element deflection of the training device and the second gripping element (100b) and
- the second traction element section (102b; 420b) can be lengthened by pulling on the second gripping element (100b) according to the arm movement by muscle force and with the simultaneous opposite shortening of the first traction element section (102a; 420a),
**characterised by** a rocking device (16) which supports the person and is pivotable with respect to a rocking device stand (19, 20,21, 22) and a drive arrangement with at least one motor (2) and preferably a gear comprising at least one gear element (5, 6, 12, 13, 14) for pivot driving the rocking device (11),
wherein the at least one traction element is coupled or can be coupled with the rocking device (16) such that the pivot movement of the rocking device (16) induces movement pulses on the first (102a; 420a) and the second (102b; 420b) traction element section in the form of an alternating shortening and lengthening of the traction element sections (102a, 102b; 420a, 420b), which are superimposed on the opposite shortenings and lengthenings based on the arm movements.

2. Training device according to claim 1, **characterised in that** the training device is designed so that the opposite shortenings and lengthenings of the traction elements sections (102a, 102b; 420a, 420b) based on the arm movements are much greater than the shortenings and lengthenings of the traction element sections (102a, 102b; 420a, 420b), which are caused by the movement pulses induced by the pivot movement of the rocking device (16).

3. Training device according to claim 1 or 2, **characterised in that** the pivot movement of the rocking device (16) induces movement pulses acting on the first (102a; 420a) and the second (102b; 420b) traction element section in the form of an alternating opposite shortening and lengthening of the traction element sections (102a, 102b; 420a, 420b), in particular lengthening under the effect of a traction forced exerted by the person on the respective gripping element (100a, 100b).

4. Training device according to one of the preceding claims, **characterised in that** the first (420a) and the second (420b) traction element section belong to separate traction elements (420a, 420b).

5. Training device according to one of the preceding claims, **characterised in that** the first traction element section (102a; 420a) and the second traction element section (102b; 420b) or the separate traction elements are movement coupled or can be movement coupled by means of a mechanical and/or hydraulic and/or pneumatic coupling arrangement, such that a lengthening of the one traction element section is accompanied necessarily by a corresponding shortening of the other traction element section.

6. Training device according to one of the preceding claims, **characterised in that** the first (102a) and the second (102b) traction element section belong to a common continuous traction element (102), which is guided by at least one deflection or guiding arrangement (300) of the training device, so that a lengthening of the one traction element section is accompanied necessarily by a corresponding shortening of the other traction element section.

7. Training device according to claim 6, **characterised in that** a middle traction element section connecting the two traction element sections (102a, 102b) is guided over at least one deflecting or guiding element (300) of the deflecting or guiding arrangement assigned to the said traction element section.

8. Training device according to one of the preceding claims, **characterised in that** the traction element (102) or the respective traction element is guided over at least one deflecting or guiding element (302a, 302b) of at least one/the deflecting or guiding arrangement of the training device, which element is arranged on the rocking device (16) and also performs the rocking movement, in order to couple in motion the gripping elements with the rocking device and/or to induce the movement pulses in the form of an alternating shortening and lengthening of the traction element sections on the basis of the rocking movement.

9. Training device according to claim 8, **characterised in that** in allocation to each of the two traction element sections respectively at least one deflecting or guiding element (302a or 302b) is arranged on the rocking device (16).

10. Training device according to one of the preceding clams, **characterised in that** the first (102a; 420a) and the second (102b; 420b) traction element section can only be extended by overcoming a preferably adjustable counter force acting opposite the lengthening of the relevant traction element section, in particular a damping force or braking force, by pulling on the relevant gripping element (100a, 100b) according to the voluntary arm movement by muscle force.

11. Training device according to claim 10, referring back to at least claim 7, **characterised in that** an interaction of the middle traction element section with the deflection or guiding element (300) assigned thereto generates the counter force.

12. Training device according to claim 11, **characterised in that** the counter force is based on friction between a deflecting or guiding surface of the deflecting or guiding element (300) and the middle traction element section and/or on a braking force acting on a deflection roller (300) of the deflecting or guiding element.

13. Training device according to one of claims 10 to 12, referring back to at least claim 6 and claim 8, **characterised in that** the counter force is at least large enough that the movement pulses induced by the pivot movement of the rocking device (16) cause shortenings and lengthenings of the traction element sections (100a, 100b), which cannot be equalised without opposite arm movements by changing the traction element position in the at least one deflection or guiding arrangement.

14. Training device according to one of the preceding claims, **characterised in that** a respective middle length for the first (102a; 420a) and the second (102b; 420b) traction element section can be adjusted, preferably necessarily jointly for both traction element sections (102a, 102b; 420a, 420b) and/or **in that** the total length of the first (102a; 420a) and the second (102b; 420b) traction element section can be adjusted.

15. Training device according to one of the preceding claims, referring back to at least claim 5, **characterised in that** a hydraulic line (406) comprises an adjustable flow control valve (41) for adjusting a hydraulic resistance, which counteracts a shortening of the respective traction element section (420a, 420b).

16. Training device according to one of the preceding claims, referring back to at least claim 5, **characterised in that** the hydraulic coupling arrangement comprises at least one hydraulic gear, which comprises a first drive and output side assigned to the first traction element section (420a) and a second drive and output side assigned to the second traction element section (420b).

17. Training device according to claim 16, **characterised in that** the drive and output sides are rotating or linearly movable drive and output sides.

18. Training device according to one of the preceding claims, referring back to at least claim 5, **characterised in that** the hydraulic coupling arrangement comprises at least two hydraulically coupled hydraulic cylinders (400a, 400b), at least one (400a) of which is assigned to the first traction element section (420a) and at least one (400b) of which is assigned to the second traction element section (420b), and which are used alternately as a hydraulic gear cylinder charged directly or indirectly by the one traction element section with an activating force and as a hydraulic slave cylinder charging the other traction element section directly or indirectly with a counter traction force.

19. Training device according to claim 18, **characterised in that** the hydraulic cylinders (400a, 400b) give the traction element sections (420a, 420b) for shortening or lengthening a maximum movement lift of between about 200 mm and about 600 mm, preferably between about 300 mm and 500 mm, most preferably about 400 mm.

20. Training device according to claim 18 or claim 19, **characterised in that** the first hydraulic cylinder (400a) assigned to the first traction element section (420a) and the second hydraulic cylinder (400b) assigned to the second traction element section (420b) respectively comprise a cylinder chamber, which is divided by a linearly moveable piston (414a, 414b) into two cylinder part chambers (402a, 404a; 402b, 404b), and **in that** the two hydraulic cylinders (400a, 400b) are joined together by two hydraulic lines (406, 408) such that the two cylinder part chambers (402a, 404a) of the respective cylinder chamber are connected hydraulically respectively with assigned cylinder part chambers (402b, 404b) of the other hydraulic cylinder.

21. Training device according to one of claims 18 to 20, **characterised by** at least one hydraulic connection (412) between two cylinder part chambers (402a, 404a; 402b, 404b) of one of the two hydraulic cylinders (400a, 400b) separated by a piston, by means of which hydraulic cylinder the one middle length of the respective traction element section (420a, 420b) can be adjusted by adjusting a piston position corresponding to the middle length.

22. Training device according to claim 21, **characterised by** a hydraulic pump (414) provided in the hydraulic connection (412), by means of which pump hydraulic medium can be moved between the two cylinder part chambers (402a, 404a; 402b, 404b) of one of the two hydraulic cylinders (420a, 420b).

## Revendications

1. Appareil d'exercice dévolu à la stimulation et à l'exercice de l'appareil locomoteur d'une personne, dans lequel au moins deux éléments de préhension (100a, 100b) peuvent être respectivement saisis par la personne à l'aide d'une main, à une extrémité libre respective d'un moins un élément de traction doué de flexibilité, d'au moins un câble de traction (102, 402a, 402b) le cas échéant, et peuvent être mus dans des sens opposés par traction alternée exercée sur lesdits éléments de préhension (100a, 100b), avec des amplitudes de mouvement dépendant de mouvements des bras de la personne s'opérant dans des sens opposés, de façon telle qu'en alternance,
- un premier segment (102a ; 420a) de l'élément de traction, muni d'un premier élément de préhension (100a) au sein desdits éléments de préhension (100a, 100b), puisse être prolongé sous l'action d'une force musculaire en concordance avec le mouvement des bras et par traction exercée sur ledit premier élément de préhension (100a), entre ledit premier élément de préhension (100a) et un premier guide de l'élément de traction ou un premier renvoi dudit élément de traction, sur l'appareil d'exercice, avec raccourcissement concomitant, en sens inverse, d'un second segment (102b ; 420b) de l'élément de traction, doté d'un second élément de préhension (100b) parmi lesdits éléments de préhension (100a, 100b), entre ledit second élément de préhension (100b) et un second guide de l'élément de traction ou un second renvoi dudit élément de traction, sur ledit appareil d'exercice, et
- ledit second segment (102b ; 420b) de l'élément de traction puisse être prolongé sous l'action d'une force musculaire en concordance avec le mouvement des bras et par traction exercée sur ledit second élément de préhension (100b), avec raccourcissement simultané, dans un sens opposé, dudit premier segment (102a ; 420a) dudit élément de traction,
**caractérisé par** un appui basculant (16) qui porte la personne et peut pivoter vis-à-vis d'un socle (19, 20, 21, 22), ainsi que par un ensemble d'entraînement comprenant au moins un moteur (2) et, de préférence, une transmission équipée d'au moins un élément de transmission (5, 6, 12, 13, 14), en vue de l'entraînement pivotant dudit appui basculant (16),
sachant que l'élément de traction à présence minimale est couplé, ou peut être couplé audit appui basculant (16) de telle sorte que le mouvement pivotant dudit appui basculant (16) induise des impulsions motrices agissant, sur les premier (102a ; 420a) et second (102b ; 420b) segments dudit élément de traction, dans le sens d'un raccourcissement et d'un prolongement alternatifs desdits segments (102a, 102b ; 420a, 420b) de l'élément de traction, qui se superposent aux raccourcissements et prolongements s'opérant dans des sens opposés et fondés sur les mouvements des bras.

2. Appareil d'exercice selon la revendication 1, **caractérisé par le fait que** ledit appareil d'exercice est réalisé de façon telle que les raccourcissements et prolongements des segments (102a, 102b ; 420a, 420b) de l'élément de traction, s'opérant dans des sens opposés et fondés sur les mouvements des bras, soient notablement plus intenses que des raccourcissements et prolongements desdits segments (102a, 102b ; 420a, 420b) de l'élément de traction qui s'opèrent suite aux impulsions motrices induites par le mouvement pivotant de l'appui basculant (16).

3. Appareil d'exercice selon la revendication 1 ou 2, **caractérisé par le fait que** le mouvement pivotant de l'appui basculant (16) induit des impulsions motrices agissant, sur les premier (102a ; 420a) et second (102b ; 420b) segments de l'élément de traction, dans le sens d'un raccourcissement et d'un prolongement alternatifs, dans des sens opposés, desdits segments (102a, 102b ; 420a, 420b) de l'élément de traction, en particulier d'un prolongement sous l'action d'une force de traction appliquée, par la personne, à l'élément de préhension (100a, 100b) concerné.

4. Appareil d'exercice selon l'une des revendications précédentes, **caractérisé par le fait que** les premier (420a) et second (420b) segments de l'élément de traction font partie intégrante d'éléments de traction (420a, 420b) distincts.

5. Appareil d'exercice selon l'une des revendications précédentes, **caractérisé par le fait que** les mouvements respectifs du premier segment (102a ; 420a) de l'élément de traction et du second segment (102b ; 420b) dudit élément de traction, ou des éléments de traction distincts, sont couplés ou peuvent être couplés, au moyen d'un système de couplage mécanique ou/et hydraulique ou/et pneumatique, de telle sorte qu'un prolongement de l'un desdits segments de l'élément de traction soit obligatoirement accompagné d'un raccourcissement correspondant de l'autre segment dudit élément de traction.

6. Appareil d'exercice selon l'une des revendications précédentes, **caractérisé par le fait que** les premier (102a) et second (102b) segments de l'élément de traction font partie intégrante d'un élément de traction (102) commun, qui s'étend de manière continue et est guidé, par l'intermédiaire d'au moins en dispositif (300) de renvoi ou de guidage équipant ledit appareil d'exercice, de façon telle qu'un prolongement de l'un desdits segments de l'élément de traction soit obligatoirement accompagné d'un raccourcissement correspondant de l'autre segment dudit élément de traction.

7. Appareil d'exercice selon la revendication 6, **caractérisé par le fait qu'**un segment médian de l'élément de traction, reliant les deux segments (102a, 102b) dudit élément de traction, est guidé par l'intermédiaire d'au moins un élément (300) de renvoi ou de guidage faisant partie du dispositif de renvoi ou de guidage, et affecté à l'élément précité.

8. Appareil d'exercice selon l'une des revendications précédentes, **caractérisé par le fait que** l'élément de traction (102), ou l'élément de traction considéré, est respectivement guidé par l'intermédiaire d'au moins un élément (302a, 302b) de renvoi ou de guidage qui fait au moins partie d'un/du dispositif de renvoi ou de guidage équipant ledit appareil d'exercice, et est situé sur l'appui basculant (16) en effectuant conjointement le mouvement de basculement, en vue de coupler les mouvements des éléments de préhension et dudit appui basculant ou/et en vue d'induire les impulsions motrices dans le sens d'un raccourcissement et d'un prolongement alternatifs des segments dudit élément de traction, sur la base dudit mouvement de basculement.

9. Appareil d'exercice selon la revendication 8, **caractérisé par le fait qu'**au moins un élément considéré (302a, respectivement 302b) de renvoi ou de guidage, affecté à chacun des deux segments de l'élément de traction, est situé sur l'appui basculant (16).

10. Appareil d'exercice selon l'une des revendications précédentes, **caractérisé par le fait que** les premier (102a ; 420a) et second (102b ; 420b) segments de l'élément de traction ne peuvent être prolongés sous l'action d'une force musculaire, en concordance avec le mouvement arbitraire des bras, qu'en surmontant une force antagoniste, en particulier une force d'amortissement ou une force de freinage de préférence réglable, agissant en opposition au prolongement du segment considéré dudit élément de traction, par traction exercée sur l'élément de préhension (100a, 100b) concerné.

11. Appareil d'exercice selon la revendication 10, au moins avec rattachement à la revendication 7, **caractérisé par le fait qu'**une interaction du segment médian de l'élément de traction, avec l'élément (300) de renvoi ou de guidage affecté à ce dernier, génère la force antagoniste.

12. Appareil d'exercice selon la revendication 11, **caractérisé par le fait que** la force antagoniste est fondée sur un frottement entre une surface de renvoi ou de guidage de l'élément (300) de renvoi ou de guidage, et le segment médian de l'élément de traction, ou/et sur une force de freinage appliquée à un rouleau de renvoi (300) dudit élément de renvoi ou de guidage.

13. Appareil d'exercice selon l'une des revendications 10 à 12, au moins avec rattachement à la revendication 6 et à la revendication 8, **caractérisé par le fait que** la force antagoniste est au moins d'une ampleur telle que les impulsions motrices, induites par le mouvement pivotant de l'appui basculant (16), provoquent des raccourcissements et des prolongements des segments (100a, 100b) de l'élément de traction qui ne peuvent être compensés sans des mouvements opérés par les bras, dans des sens opposés, du fait de variations de la position dudit élément de traction dans le dispositif de renvoi ou de guidage, à présence minimale.

14. Appareil d'exercice selon l'une des revendications précédentes, **caractérisé par le fait qu'**une longueur moyenne respective peut être réglée pour les premier (102a ; 420a) et second (102b ; 420b) segments de l'élément de traction, de préférence en mode obligatoirement commun pour les deux segments (102a, 102b ; 420a, 420b) dudit élément de traction ; ou/et **par le fait que** la longueur totale desdits premier (102a ; 420a) et second (102b ; 420b) segments dudit élément de traction peut être réglée.

15. Appareil d'exercice selon l'une des revendications précédentes, au moins avec rattachement à la revendication 5, **caractérisé par le fait qu'**un conduit hydraulique (406) comporte un vanne d'étranglement (410) réglable, en vue du réglage d'une résistance hydraulique agissant en opposition à un raccourcissement du segment considéré (420a, 420b) de l'élément de traction.

16. Appareil d'exercice selon l'une des revendications précédentes, au moins avec rattachement à la revendication 5, **caractérisé par le fait que** le système hydraulique de couplage inclut au moins une transmission hydraulique qui comprend des premiers côtés menant et mené, affectés au premier segment (420a) de l'élément de traction, et des seconds côtés menant et mené assignés au second segment (420b) dudit élément de traction.

17. Appareil d'exercice selon la revendication 16, **caractérisé par le fait que** les côtés menants et menés sont des côtés menants et menés animés de rotations, ou de mouvements linéaires.

18. Appareil d'exercice selon l'une des revendications précédentes, au moins avec rattachement à la revendication 5, **caractérisé par le fait que** le système hydraulique de couplage compte au moins deux vérins hydrauliques (400a, 400b) couplés hydrauliquement, dont au moins l'un (400a) est affecté au premier segment (420a) de l'élément de traction et au moins l'un (400b) est assigné au second segment (420b) dudit élément de traction, et qui remplissent alternativement la fonction d'un vérin hydraulique émetteur sollicité par une force de manoeuvre, directement ou indirectement sous l'action de l'un desdits segments de l'élément de traction, et d'un vérin hydraulique récepteur qui sollicite l'autre segment dudit élément de traction par une force de traction antagoniste, directement ou indirectement.

19. Appareil d'exercice selon la revendication 18, **caractérisé par le fait que** les vérins hydrauliques (400a, 400b) impriment aux segments (420a, 420b) de l'élément de traction, respectivement en vue du raccourcissement ou du prolongement, une course maximale de mouvement comprise entre environ 200 mm et environ 600 mm, de préférence entre environ 300 mm et 500 mm, et mesurant environ 400 mm avec préférence maximale.

20. Appareil d'exercice selon la revendication 18 ou la revendication 19, **caractérisé par le fait que** le premier vérin hydraulique (400a) affecté au premier segment (420a) de l'élément de traction, et le second vérin hydraulique (400b) assigné au second segment (420b) dudit élément de traction, sont respectivement pourvus d'une chambre cylindrique qu'un piston (414a, 414b), pouvant être animé de mouvements linéaires, scinde en deux chambres cylindriques partielles (402a, 404a ; 402b, 404b) ; et **par le fait que** les deux vérins hydrauliques (400a, 400b) sont raccordés l'un à l'autre par deux conduits hydrauliques (406, 408), de façon telle que les deux chambres cylindriques partielles (402a, 404a) de la chambre cylindrique considérée soient, à chaque fois, en communication hydraulique avec des chambres cylindriques partielles associées (402b, 404b) de l'autre vérin hydraulique.

21. Appareil d'exercice selon l'une des revendications 18 à 20, **caractérisé par** au moins une jonction hydraulique (412) instaurée entre deux chambres cylindriques partielles séparées par un piston ou, respectivement, entre les deux chambres cylindriques partielles (402a, 404a ; 402b, 404b) de l'un des deux vérins hydrauliques (400a, 400b), et au moyen de laquelle une longueur moyenne du segment considéré (420a, 420b) de l'élément de traction peut être réglée par réglage d'une position dudit piston qui correspond à ladite longueur moyenne.

22. Appareil d'exercice selon la revendication 21, **caractérisé par** une pompe hydraulique (414) prévue dans la jonction hydraulique (412), et au moyen de laquelle du fluide hydraulique peut être transféré entre les deux chambres cylindriques partielles (402a, 404a ; 402b, 404b) de l'un des deux vérins hydrauliques (400a, 400b).
